# EUROPÄISCHE PATENTSCHRIFT

(11) **EP 0 985 086 B1**
(45) Veröffentlichungstag und Bekanntmachung des Hinweises auf die Patenterteilung: **02.10.2002**
(21) Anmeldenummer: 98929350.1
(22) Anmeldetag: 20.05.1998
(51) Int. Cl.: F01N 3/28, F01N 1/00

(54) **SCHALLDÄMPFERGEHÄUSE UND ZUGEHÖRIGER KATALYSATOR-TRÄGERKÖRPER MIT HALTEELEMENT SOWIE VERFAHREN ZU DESSEN HERSTELLUNG**
SILENCER CASING AND PERTAINING CATALYST SUPPORT WITH A RETAINING ELEMENT AND METHOD FOR THE PRODUCTION THEREOF
CARTER DE SILENCIEUX ET SON SUPPORT DE CATALYSEUR AVEC ELEMENT DE RETENUE, AINSI QUE PROCEDE POUR SA FABRICATION

(30) Priorität: 27.05.1997 DE 19722202
(43) Veröffentlichungstag der Anmeldung: 15.03.2000
(73) Patentinhaber: Emitec Gesellschaft für Emissionstechnologie mbH, 53797 Lohmar (DE)
(72) Erfinder: BRÜCK, Rolf, D-51429 Bergisch Gladbach (DE); VIERKÖTTER, Manfred, D-53819 Neunkirchen-Seelscheid (DE); ZEHETNER, Johann, D-53797 Lohmar (DE)
(74) Vertreter: Kahlhöfer, Hermann, Dipl.-Phys.
(86) Internationale Anmeldenummer: EP9802969
(87) Internationale Veröffentlichungsnummer: WO98054445

(56) Entgegenhaltungen:
- EP-A- 0 470 113
- WO-A-94/18441
- WO-A-96/02741
- DE-A- 2 746 475
- DE-A- 3 829 668
- US-A- 4 795 615

## Beschreibung

Die Erfindung betrifft ein Schalldämpfergehäuse und einen zugehörigen metallischen Katalysator-Trägerkörper zur Reinigung von Abgas, insbesondere von Kleinmotoren. Weiterhin betrifft die Erfindung ein Verfahren zur Herstellung eines Katalysator-Trägerkörpers.

Es sind Katalysator-Trägerkörper zur Reinigung von Abgas bekannt, welche Halteelemente aufweisen. In der FR 2 444 793 ist ein Trägerkörper beschrieben, bei welchem metallische Klemmbänder zur Lagefixierung des Pakets des Katalysator-Trägerkörpers verwendet werden. Die Klemmbänder sind jedoch nicht zur Befestigung mit einem Abgasleitungsgehäuse vorgesehen, vielmehr müssen beim Abgasleitungsgehäuse in einem zusätzlichen Arbeitsgang, für welchen eine spezielle zusätzliche Fertigungsvorrichtung erforderlich ist, Abschnitte auf den äußeren Umfang des Katalysator-Trägerkörpers umiangsmäßig angeformt werden, um eine dichtende Befestigung des Trägerkörpers im Abgasleitungsgehäuse zu gewährleisten.

In der DE 38 29 668 ist ein Abgasschalldämpfer für Zweitaktmotoren mit einer Aufnahme für einen Katalysator-Trägerkörper beschrieben, bei welchem die Aufnahme durch zwei profilierte Platten einen Abgasraum bildet. Zum einen weist der Katalysator-Trägerkörper in bekannter Weise ein Mantelrohr auf, auf welchem die Platten entsprechend abgestützt und befestigt sind, wobei die Platten so auf dem mit Mantelrohr versehenen Katalysator-Trägerkörper befestigt sind, daß dieser von dem Abstützbereich insgesamt wegweist, diesen jedoch nicht durchdringt. Andererseits beinhalten die profilierten Platten außerdem ein Teil des Abgasendrohres, so daß die Fertigung derartig kompliziert profilierter Platten kostenintensiv ist und insbesondere für Katalysatoren von Kleinmotoren nicht besonders geeignet erscheint.

In der US 4,795,615 ist ein Katalysator-Trägerkörper beschrieben, bei welchem Mantelklemmstreifen zur Lagefixierung im Abgasleitungssystem vorgesehen sind. Die Mantelklemmstreifen gewährleisten zwar eine Lagefixierung im Abgasleitungsgehäuse, der Katalysator-Trägerkörper muß jedoch weitere Vorrichtungen aufweisen, damit er beim Transport bis zum Einbau in das Abgasleitungsgehäuse formstabil gehalten werden kann.

In der EP 0 470 113 ist ein Katalysator-Trägerkörper beschrieben, welcher ein Mantelrohr aufweist, damit er formstabil zum Einbauort in ein Abgasleitungssystem transportiert werden kann, wobei das Mantelrohr eine umlaufende Wulst aufweist, an welcher ein Halteblech befestigbar ist. Dieses Halteblech dient der weiteren Befestigung der aus Halteblech, Mantelrohr und Katalysator-Trägerkörper bestehenden Einheit im Abgasleitungsgehäuse.

Des weiteren ist in der DE 27 46 475 ein Katalysator-Trägerkörper beschrieben, bei welchem ein Spannband um einen Trägerkörper gelegt ist, dessen einander übergreifende Enden am Innenumfang des Abgasleitungsgehäuses befestigt sind. Zwar dient ein solches Spannband der Möglichkeit, die Trägerkörper separat zum Einbauort transportieren zu können, eine mechanisch auch gegen Schwingungen stabile Befestigung im Abgasleitungsgehäuse ist damit jedoch schwer möglich, da das Spannband thermische Ausdehnungen aufnehmen soll und deshalb nicht insgesamt an seinem Umfang mit dem Abgasleitungsgehäuse verbunden werden kann.

Ein weiterer Katalysator-Trägerkörper geht aus der WO 94/18441 hervor. Der dort beschriebene Trägerkörper ist in einem System aus einem inneren und einem äußeren Mantelrohr angeordnet und gehaltert, welches dazu dient, eine thermische und mechanische Entkopplung zwischen dem Trägerkörper und dem äußeren Mantelrohr zu erzielen. Dazu ist das innere Mantelrohr in zumindest drei Teilbereiche unterteilt. Der erste Teilbereich ist im wesentlichen nur entlang eines Teilstücks der Länge des Trägerkörpers an diesem außen anliegend. Der dritte Teil liegt an dem äußeren Mantelrohr an, er wird mit einem ersten Teilbereich über einen zweiten, sich konisch erweiternden Teilbereich verbunden. Durch diesen Aufbau befindet sich zwischen dem inneren Mantelrohr im ersten Teilbereich und dem äußeren Mantelrohr ein Spalt entlang des Umfangs. Dieser Spalt verhindert eine Wärmeabgabe vom inneren Mantelrohr an das äußere Mantelrohr mittels Wärmeleitung und stellt gleichzeitig einen Ausgleichsraum für eine radiale Ausbreitung des Trägerkörpers aufgrund der Erhitzung zur Verfügung. Weiterhin ist aus der WO 94/18441 bekannt, dass die Montage des inneren Mantelrohrs am äußeren Mantelrohr mittels eines Ringwulstes erleichtert werden kann, der als Anschlag beim Einschieben in das äußere Mantelrohr dient.

Die Aufgabe der Erfindung besteht darin, einen Katalysator-Trägerkörper und ein Verfahren zu seiner Herstellung zu schaffen, welcher formstabil transportierbar ist, kein Mantelrohr benötigt und kostengünstig herstellbar sowie einfach in ein Abgasleitungsgehäuse anpaßbar und einsetzbar ist. Auch ein entsprechendes Schalldämpfergehäuse zum Einbau solcher Katalysator-Trägerkörper soll geschaffen werden.

Diese Aufgaben werden mit einem metallischen Katalysator-Trägerkörper gemäß Anspruch 1, mit einem Verfahren gemäß Anspruch 9 und einem Schalldämpfergehäuse gemäß Anspruch 11 gelöst.

Zweckmäßige Weiterbildungen und Ausgestaltungen gemäß der vorliegenden Erfindung sind in den jeweiligen abhängigen Ansprüchen angegeben.

Der metallische Katalysator-Trägerkörper gemäß der Erfindung dient der Reinigung von Abgas, insbesondere von Kleinmotoren, und weist eine Längsachse sowie eine Vielzahl von Strömungswegen in seinem Inneren auf, wobei der Katalysator-Trägerkörper zur Montage in einem Abgasleitungsgehäuse vorgesehen ist. Der Trägerkörper ist ohne Mantelrohr ausgeführt und weist ein Halteelement mit einer Öffnung darin auf, welches im Bereich der Öffnung einen Teil der Mantelfläche des Trägerkörpers umgibt, insbesondere einen gesamten Umfang im wesentlichen umschließt, und direkt am Katalysator-Trägerkörper befestigt ist, wobei das Halteelement in dem Abgasleitungsgehäuse befestigbar ist und den Katalysator-Trägerkörper formstabil zusammenhält und/oder im wesentlichen allein trägt.

Dabei sind die Halteelemente plattenförmig ausgebildet. In bevorzugter Ausführungsform ist das Halteelement als eine im wesentlichen ebene Platte ausgeführt. Die Verwendung einer ebenen Platte ist besonders vorteilhaft, da eine ebene Platte mit einer der Form des Katalysator-Trägerkörpers angepaßten Öffnung leicht herstellbar und auch leicht an die innere Form des Abgasleitungsgehäuses anpaßbar ist.

Weiterhin weist die Öffnung des Halteelements an ihrem Rand einen Kragen oder eine Umbördelung auf. Der Kragen kann mit an sich bekannten Herstellungsverfahren, wie z.B. Formziehverfahren, beim Einarbeiten der Öffnung erzeugt werden. Der Kragen dient unter anderem einer besseren Befestigung und Gewährleistung einer besseren Formstabilität des eigentlichen mantelrohrlosen Katalysator-Trägerkörpers. Ein Anschweißen des Kragens an den Katalysator-Trägerkörper ist einfacher als das Einschweißen in eine kragenlose Öffnung.
Besonders günstig ist es bei elliptischen Öffnungen, wenn die Ränder an den Schmalseiten umgebördelt sind, so daß ein schräg eingesetzter Katalysator-Trägerkörper beidseitig an den Umbördelungen anliegt.

Gemäß einer bevorzugten Ausgestaltung der Erfindung ist das Halteelement mit dem Abgasleitungsgehäuse, welches eine Zuströmkammer für den zu reinigenden Abgasstrom und eine Abströmkammer für den gereinigten. Abgasstrom aufweist, wobei die beiden Kammern über den Katalysator-Trägerkörper untereinander verbunden sind, derart verbindbar, daß ein erster Teil des Trägerkörpers der Zuströmkammer zugewandt ist und ein zweiter Teil des Trägerkörpers der zu dieser dichtend abgetrennten Abströmkammer zugewandt ist. Vorzugsweise sind erster und zweiter Teil des Trägerkörpers etwa gleich lang ausgeführt. Entsprechende Einbaubedingungen des Katalysator-Trägerkörpers in das Abgasleitungsgehäuse, insbesondere wenn dieses ein Schalldämpfergehäuse ist; können jedoch davon abweichende Längenaufteilungen erforderlich machen. Indem das Halteelement direkt am Trägerkörper befestigt ist, dient es der direkten Gewährleistung der Formstabilität des einmal hergestellten Katalysator-Trägerkörpers. Die bei metallischen Wabenkörpern übliche Form des Schichtens, Wickelns oder Verschlingens von zumindest teilweise strukturierten Blechlagen zu einem Wabenpaket wäre nicht ausreichend formstabilisiert, wenn nicht Vorkehrungen getroffen wären, daß sich der Verbund nicht wieder auflöst. Wenn über den einmal hergestellten Verbund ein Halteelement geschoben ist, ist somit dessen Formstäbilität gewährleistet, so daß der Katalysator-Trägerkörper mit dem daran direkt angebrachten Halteelement transportierbar ist, ohne daß die Formstabilität über ein Mantelrohr oder Hilfsvorrichtungen erzielt werden muß.

Das Halteelement ist des weiteren so ausgebildet, daß es der inneren Form des Abgasleitungsgehäuses entspricht und so auch der direkten Befestigung innerhalb des Abgasleitungsgehäuses dient. Diese Befestigung ist so ausgeführt, daß eine zuverlässige, im wesentlichen abdichtende Unterteilung des Abgasleitungsgehäuses in eine Zuströmkammer, in welche der zu reinigende Abgasstrom eintritt, und eine Abströmkammer, in welche der gereinigte Abgasstrom aus dem Katalysator-Trägerkörper eintritt, unterteilt. Damit ist ein sehr kostengünstiges Bauelement geschaffen, welches neben einer hohen Flexibilität und Anpaßbarkeit an unterschiedlichste geometrische Konfigurationen des Abgasleitungsgehäuses darüber hinaus den entscheidenden Vorteil aufweist, daß unterschiedlichste Bauarten von Katalysator-Trägerkörpern einsetzbar sind. So können ohne weiteres Radialkatalysatoren, Axialkatalysatoren, d.h. im wesentlichen radial bzw. axial durchströmbare Wabenkörper, und auch sogenannte Diagonalkatalysatoren verwendet werden. Unter Diagonalkatalysatoren sollen solche verstanden werden, welche im Inneren des Katalysator-Trägerkörpers Strömungswege aufweisen, die sowohl eine radiale als auch eine axiale Richtungskomponente aufweisen.

Gemäß einem weiteren bevorzugten Ausführungsbeispiel weist das Halteelement eine etwa ellipsenförmige zum schrägen Anordnen eines im Querschnitt runden Katalysator-Trägerkörpers darin auf. Indem der Trägerkörper schräg in dem Halteelement angeordnet wird, wird ein größerer Bereich des Umfanges des eigentlichen Katalysator-Trägerkörpers formstabil gehalten. Außerdem ist eine Anpassung an vorgegebene Platzverhältnisse leicht möglich.

Durch das Vorsehen eines Halteelementes kann vorzugsweise als Katalysator-Trägerkörper ein Körper in Axialbauart mit Wabenstruktur oder in ebenso bevorzugter Weise in Radialbauart ebenfalls mit Wabenstruktur eingesetzt werden.

Gemäß einem weiteren Aspekt der Erfindung wird ein Verfahren zur Herstellung eines in ein Abgasleitungsgehäuse einbaufertigen Katalysator-Trägerkörpers geschaffen, bei welchen dieser nach Wicklung oder Paketierung oder Verschlingung von zumindest teilweise strukturierten Blechlagen direkt von einer Fertigungseinrichtung zur Herstellung des eigentlichen Katalysator-Trägerkörpers in eine in dem Halteelement vorgesehene Öffnung eingeführt und dort befestigt, insbesondere angeschweißt oder durch Formschluß angebracht, wird.

Die Öffnung ist vorzugsweise so ausgebildet, daß die Längsachse des Katalysator-Trägerkörpers bezüglich einer Richtung im wesentlichen senkrecht zu einer die Ausdehnung des Halteelementes kennzeichnenden Ebene geneigt ist, wobei das etwa platten-förmige Halteelement direkt an der äußeren Oberfläche des Katalysator-Trägerkörpers dichtend vollumfänglich im Bereich der Öffnung an einer Umbördelung oder einem Kragen befestigt wird. Das heißt der eigentliche Katalysator-Trägerkörper weist kein Mantelrohr auf. Der mit diesem Verfahren hergestellte, mit dem Halteelement versehene Katalysator-Trägerkörper ist somit separat transportfähig und entsprechend der äußeren Gestaltung des Halteelementes in beliebige Formen eines Abgasleitungsgehäuses einsetzbar und an oder in diesem so befestigbar, daß das Halteelement eine Prallplatte darstellt und das Abgasleitungsgehäuse in eine Zuströmkammer für das zu reinigende Abgas und eine Abströmkammer für das gereinigte Abgas unterteilt.

Gemäß einem Aspekt der vorliegenden Erfindung wird der eigentliche Katalysator-Trägerkörper nur gewickelt, geschichtet oder verschlungen, insbesondere aus schon mit keramischem und/oder katalytisch aktivem Material zumindest in Teilbereichen beschichteten Blechlagen, ohne daß die Berührungsstellen mehrerer übereinanderliegender Lagen verlötet werden. Je nach Art der Befestigung des Halteelementes an den Blechlagen kann es erforderlich sein, an den Verbindungsstellen keine Beschichtung vorzusehen oder diese dort wieder zu entfernen. Auch kann es sinnvoll sein, nur einen Teil der Blechlagen mit katalytisch aktivem Material zu versehen, um die thermische Belastung aufgrund der exothermen Umsetzung von Abgasbestandteilen in Grenzen zu halten.

Gemäß einem weitern Ausführungsbeispiel ist der Katalysator-Trägerkörper aus Blechlagen aus Streckmetall hergestellt.

Es ist des weiteren bevorzugt, den Katalysator-Trägerkörper aus einem Folienpaketkörper zu wickeln oder zu stapeln, so daß der Folienpaketkörper in eine beliebige Form bringbar ist, welche es ermöglicht, den eigentlichen Katalysator-Trägerkörper in vorhandene Abgasleitungsgehäuse entsprechend den konstruktiven Gegebenheiten einzusetzen. Vorzugsweise ist der Katalysator-Trägerkörper aus einer Folie mit Wellenstruktur durch willkürliches Einbringen in einen Raum mit inneren Abmessungen und inneren Gestaltungen, welche der äußeren Form des eigentlichen Katalysator-Trägerkörpers entsprechen. Die eine solche Wellenstruktur aufweisende Folie wird sozusagen über eine entsprechende Eintrittsöffnung in einen derartigen Raum "eingeschossen", so daß ein chaotisch geschichteter Katalysator-Trägerkörper entsteht. Vorzugsweise wird das Halteelement als Trennwand in ein. Abgasleitungsgehäuse eingesetzt und dort dichtend mit der Gehäusewand verklebt, verschweißt, oder mit seinem Rand in eine umlaufende Gehäusekante eingerollt, so daß zwei über den Katalysator-Trägerkörper miteinander verbundene Kammern gebildet werden. So kann insbesondere ein erfindungsgemäßes Schalldämpfergehäuse mit schräg eingesetztem Katalysator-Trägerkörper gebildet werden.

Weitere Vorteile, Merkmale und Anwendungsmöglichkeiten der Erfindung werden nun anhand von Ausführungsbeispielen unter Bezugnahme auf die beigefügten Zeichnungen detailliert erläutert. Es zeigen:,
- Fig. 1: einen Katalysator-Trägerkörper ohne Mantelrohr mit einem Halteelement;
- Fig. 2: eine prinzipielle Anordnung eines Katalysator-Trägerkörpers mit Halteelement im Abgasleitungsgehäuse; und
- Fig. 3: das Einsetzen des Katalysator-Trägerkörpers mit Halteelement in ein Schalldämpfergehäuse gemäß einem Ausführungsbeispiel der Erfindung.

In Fig. 1 ist erfindungsgemäß ein Katalysator-Trägerkörper 1 dargestellt, welcher durch ein Halteelement 3 in einer in diesem vorgesehenen Öffnung 4 mit geneigter Längsachse 2 gehalten ist. Das Halteelement 3 ist eben ausgebildet und weist eine Rechteckform auf, welche zum Einsetzen in ein im wesentlichen rechteckig ausgebildetes Abgasleitungsgehäuse 6 vorgesehen ist. Damit der im Querschnitt runde Katalysator-Trägerkörper 1 schräg im Halteelement 3 gehalten werden kann, ist die Öffnung 4 im Halteelement 3 ellipsenförmig ausgebildet. Zur besseren Befestigung des inneren Umfangs der Öffnung 4 des Halteelements 3 mit dem äußeren Umfang des Katalysator-Trägerkörpers 1 kann der Umfang der Öffnung 4 mit einer Umbördelung 5 versehen werden. Der Katalysator-Trägerkörper 1 mit dem Halteelement 3 bildet somit eine Einheit, welche transportierbar ist und welche sichert, daß nach erfolgtem Wickeln, Schichten und/oder Verschlingen des Katalysator-Trägerkörpers 1. dieser seine Form behält und sich nicht unbeabsichtigt selbständig wieder auflöst bzw. aus einer kompakten in eine nicht kompakte lose Form zurückspringt.

Die schräge Anordnung des Katalysator-Trägerkörpers im Halteelement 3 hat den Vorteil, daß die Höhe des Abgasleitungsgehäuses 6 kleiner als bei senkrecht eingebautem Katalysator-Trägerkörpers 1 ausgebildet werden kann. Außerdem ist eine Abstützung der Kanten des Katalysator-Trägerkörpers 1 an dem Gehäuseoberteil 7 und/oder dem Gehäuseuntertel 8 möglich, was die Schwingungsneigung des System verringert und den Zusammenbau erleichtern kann.

In Fig. 2 ist die prinzipielle Anordnung eines Katalysator-Trägerkörpers 1 gemäß der Erfindung in einem Abgasleitungsgehäuse 6 dargestellt. Das Abgasleitungsgehäuse 6 besteht aus einem eine Zuströmkammer 10 umschlieβenden Gehäuseoberteil 7, in welches ein Abgaseinlaß 9 mündet, und aus einem eine Abströmkammer 11 umschließenden Gehäuseunterteil 8, aus welchem gereinigtes Abgas durch einen Abgasauslaß austritt. Der Katalysator-Trägerkörper 1 ist in einem Halteelement 3 in Form einer ebenen Platte gehalten, deren äußere Abmessungen den Innenabmessungen des aus Gehäuseoberteil 7 und Gehäuseunterteil 8 gebildeten Abgasleitungsgehäuses 6 angepaßt sind. Das Halteelement 3 ist dabei sowohl mit dem Katalysator-Trägerkörper 1 in der Öffnung 4 fest und im wesentlichen dichtend als auch an der Innenseite des Abgasleitungsgehäuses 6 fest und im wesentlichen dichtend verbunden, so daß das Halteelement 3 als Trennwand zwischen der Zuströmkammer 10 und der Abströmkammer 11 dient. Der Abgasstrom wird in dem Abgasleitungsgehäuse mehrfach umgelenkt, wodurch auch eine gute Schalldämpfung erreicht wird.

Durch die schräge Anordnung des Katalysator-Trägerkörpers 1 im Abgasleitungsgehäuse 6 ist eine relativ große äußere Einströmfläche für den in den Katalysator-Trägerkörper 1 eintretenden Abgasstrom gewährleistet.

In Fig. 3 ist dargestellt, wie ein Katalysator-Trägerkörper 1 ohne Mantelrohr erfindungsgemäß mit einem rechteckig und im wesentlichen eben ausgebildeten Halteelement 3 versehen ist. Die äußere Form des Halteelements 3 ist dabei so gestaltet, daß die das Abgasleitungsgehäuse 6 bildenden Gehäusehälften 7, 8, welche einen umlaufenden Bördelrand aufweisen, zwischen ihren Bördelrändern die Platte umfänglich mit dem Gehäuse durch einen entsprechenden Bördelvorgang, Schweißvorgang oder ähnlichem bekannten Verbindungsvorgang zu einem einheitlichen Abgasleitungsgehäuse 6 verbinden. Dadurch ist der Katalysator-Trägerkörper 1 im Inneren des Abgasleitungsgehäuses 6 mit, wie in Fig. 3 dargestellt, geneigter Längsachse 2 fest angeordnet. Der Abgasstrom tritt dabei durch den Abgaseinlaß 9 in die Zuströmkammer 10 ein, welche durch das Gehäuseoberteil 7 und das Halteelement 3 gebildet wird. Nach erfolgtem Durchtritt und damit nach erfolgter Reinigung in dem Katalysator-Trägerkörper 1 tritt der gereinigte Abgasstrom über die Abströmkammer 11 aus dem Abgasleitungsgehäuse 6 durch den Abgasauslaß 12 aus.

Mit dem erfindungsgemäßen Katalysator-Trägerkörper 1 mit Halteelement 3 ist somit ein an verschiedenste Einbaukonfigurationen anpaßbarer, in der Herstellung kostengünstiger Katalysator insbesondere für den Einsatz für Kleinmotoren geschaffen. Er kann insbesondere aus vorbeschichteten Blechlagen aufgebaut werden und ist ohne Zusatzelemente und ohne Mantelrohr transportierbar, so daß die Herstellung des Katalysator-Trägerkörpers und der Einbau in einen Schalldämpfer an unterschiedlichen Orten erfolgen können, ohne daß zusätzliche. Fertigungsschritte oder Transportsicherungen erforderlich sind.

### Bezugszeichenliste

- 1: Katalysator-Trägerkörper
- 2: Längsachse
- 3: Halteelement
- 4: Öffnung
- 5: Umbördelung, Kragen
- 6: Abgasleitungsgehäuse
- 7: Gehäuseoberteil
- 8: Gehäuseunterteil
- 9: Abgaseinlaß
- 10: Zuströmkammer
- 11: Abströmkammer
- 12: Abgasauslaß
- 13: Schweißverbindung
- 14: Strömungwege (Kanäle)
- 15: Blechlagen

## Patentansprüche

1. Metallischer Katalysator-Trägerkörper (1) zur Reinigung von Abgas, insbesondere eines Kleinmotors, mit einem Halteelement (3) mit einer Längsachse (2) und einer Vielzahl von Strömungswegen (14) in seinem Inneren, welcher zur Montage in einem Abgasleitungsgehäuse (6) angepaßt ist, wobei der Katalysator-Trägerkörper (1) in zumindest einem Halteelement (3) mit einer Öffnung (4) gehaltert ist, wobei das Halteelement (3) in dem Abgasleitungsgehäuse (6) befestigbar ist und den Katalysator-Trägerkörper (1) formstabil zusammenhält und/oder im wesentlichen allein trägt, **dadurch gekennzeichnet, daß** der Katalysator-Trägerkörper (1) kein Mantelrohr aufweist, das zumindest eine Halteelement (3) im wesentlichen plattenförmig ausgeführt ist, und die Öffnung (4) eine Umbördelung oder einen Kragen (5) aufweist, welche(r) nur cincn Teil der Mantelfläche des Katalysator-Trägcrkörpers (1) umgibt und direkt am Katalysator-Trägerkörper (1) befestigt ist.

2. Metallischer Katalysator-Trägerkörper (1) nach Anspruch 1, wobei das Abgasleitungsgehäuse (6), insbesondere ein Schalldämpfergehäuse, eine Zuströmkammer (10) für das zu reinigende Abgas und eine Abströmkammer (11) für das gereinigte Abgas aufweist, und wobei das Halteelement (3) mit dem Abgasleitungsgehäuse (6) derart verbindbar ist, daß ein erster Teil des Katalysator-Trägerkörpers (1) der Zuströmkammer (10) und ein zweiter Teil des Katalysator-Trägerkörpers (1) der zu dieser im wesentlichen dichtend abgetrennten Abströmkammer (11) zugewandt ist, so daß das Abgas durch den Katalysator-Trägerkörper (1) von der Zuströmkammer (10) in die Abströmkammer (11) strömen kann.

3. Metallischer Katalysator-Trägerkörper (1) nach Anspruch 1 oder 2, bei welchem das Halteelement (3) eine im wesentlichen ebene Platte ist, wobei der Katalysator-Trägerkörper (1) im wesentlichen gleich weit aus beiden Seiten der Platte hervorsteht.

4. Metallischer Katalysator-Trägerkörper (1) nach einem der Ansprüche 1 bis 3, bei welchem die Öffnung (4) des Halteelementes (3) ellipsenförmig zum schrägen Anordnen eines im Querschnitt runden Katalysator- Trägerkörpers (1) darin ausgebildet ist.

5. Metallischer Katalysator-Trägerkörper (1) nach einem der vorhergehenden Ansprüche, bei welchem die Öffnung (4) des Halteelementes (3) an ihrem Rand Zumindest in Teilbereichen einen Kragen (5) zur Befestigung des Katalysator-Trägerkörpers (1) aufweist.

6. Metallischer Katalysator-Trägerkörper (1) nach Anspruch 4, wobei die ellipsenförmige Öffnung (17) an ihren Schmalseiten jeweils einen umgebördelten Teilbereich (5) aufweist, wobei die beiden Teilbereiche vorzugsweise nach unterschiedlichen Seiten des Halteelementes (3) in einem stumpfen Winkel umgebördelt und so ausgebildet sind, daß sie an einem schräg eingesetzten Katalysator-Trägerkörper (1) anliegen.

7. Metallischer Katalysator-Trägerkörper (1) nach einem der Ansprüche 1 bis 6, welcher als axial durchströmbarer Wabenkörper ausgebildet ist.

8. Metallischer Katalysator-Trägerkörper (1) nach einem der vorhergehenden Ansprüche, im wesentlichen aufgebaut aus zumindest teilweise strukturierten Blechlagen (15), die gewickelt, geschichtet und/oder miteinander verschlungen sind, so daß sie für Abgas durchströmbare Kanäle (14) bilden, wobei die Blechlagen (15) vorzugsweise vor dem Wikeln, Schichten bzw. Verschlingen zumindest in Teilbereichen mit katalytisch aktivem Material beschichtet sind.

9. Verfahren zur Herstellung eines in ein Abgasleitungsgehäuse (6) einbaufertigen Katalysator-Trägerkörpers (1) mit den Merkmalen gemäß einem der Ansprüche 1 bis 8, bei welchem nach Fertigstellung des eigentlichen Katalysator-Trägerkörpers (1) in einer Fertigungseinrichtung dieser aus der Fertigungseinrichtung direkt in eine Öffnung (4) eines etwa plattenförmigen Halteelementes (3) geführt wird und das Halteelement (3) direkt an der äußeren Oberfläche des kein Mantelrohr aufweisenden Katalysator-Trägerkörpers (1) im Bereich der Öffnung (4) an einer Umbördelung oder einem Kragen (5) befestigt wird, vorzugsweise angeschweißt (13) oder formschlüssig verbunden wird.

10. Verfahren nach Anspruch 9, bei welchem der Katalysator-Trägerkörper (1) in der Fertigungseinrichtung aus mit Keramikmaterial und/oder katalytisch aktivem Material beschichteten zumindest teilweise strukturierten Blechlagen (15) geschichtet, gewickelt und/oder geschlungen wird.

11. Schalldämpfergehäuse (6) für das Abgassystem eines Kleinmotors mit einem katalysator-Trägerkörper (1) und mit einer Einströmkammer (10) und einer Abströmkammer (11), die durch eine Trennwand (3) voneinander getrennt sind, wobei die Trennwand (3) als Halteelement (3) für einen metallischen Katalysator-Trägerkörper (1) ausgebildet ist, **dadurch gekennzeichnet, daß** der Katalysator-Trägerkörper (1) ohne Mantelrohr ausgebildet und schräg in eine Öffnung (4) in das etwa plattenförmige Halteelement (3) eingebaut ist, wobei die Öffnung eine Umbördelung oder einen Kragen (5) aufweist, welche(r) nur einen Teil der Mantelfläche des Katalysator-Trägerkörpers (1) umgibt und direkt am Katalysator-Trägerkörper (1) befestigt ist.

12. Schalldämpfergehäuse nach Anspruch 11, wobei die Öffnung in der Trennwand (1) elliptisch ist und im Bereich ihrer Schmalseiten einen umgebördelten Rand (5) aufweist, der mit dem Katalysator-Trägerkörper (1) fügetechnisch direkt verbunden ist, insbesondere verschweißt (13).

13. Schalldämpfergehäuse (6) nach Anspruch 11 oder 12, wobei der Katalysator-Trägerkörper (1) so eingebaut ist, daß das Abgas im Schalldämpfergehäuse (6) mehrfach umgelenkt wird.

14. Schalldämpfergehäuse (6) nach einem der Ansprüche 11 bis 13, wobei der Katalysator-Trägerkörper (1) ein- oder beidseitig am Schalldämpfergehäuse (6) abgestützt ist.

## Claims

1. A metallic catalyst support structure (1) for exhaust gas purification, in particular of a small engine, with a retaining element (3) with a longitudinal axis (2) and a multiplicity of flow paths (14) in its interior, which metallic catalyst support structure is adapted for installation in an exhaust pipe casing (6), the catalyst support structure (1) being secured in at least one retaining element (3) with an opening (4), whereby said retaining element (3) can be secured in the exhaust pipe casing (6), the retaining element (3) holding the catalyst support structure (1) together in a dimensionally stable state and/or essentially supporting it on its own, **characterized in that** the catalyst support structure (1) has not a jacket tube, and the at least one retaining element (3) is essentially plate-shaped, the opening (4) having a flanging or a collar (5), which surrounds only part of the jacket surface of the catalyst support structure (1) and is fastened directly on the catalyst support structure (1).

2. The metallic catalyst support structure (1) as claimed in claim 1, wherein the exhaust pipe casing (6), in particular a muffler casing, having an inflow chamber (10) for the exhaust gas to be purified and an outflow chamber (11) for the purified exhaust gas, and the retaining element (3) being able to be connected to the exhaust pipe casing (6) in such a way that a first part of the catalyst support structure (1) is facing the inflow chamber (10) and a second part of the catalyst support structure (1) is facing the outflow chamber (11), which is separated from the inflow chamber (10) in an essentially sealing manner, with the result that the exhaust gas can flow through the catalyst support structure (1) from the inflow chamber (10) into the outflow chamber (11).

3. The metallic catalyst support structure (1) as claimed in claim 1 or 2, in which the retaining element (3) is an essentially planar plate, the catalyst support structure (1) protruding essentially to the same extent from both sides of the plate.

4. The metallic catalyst support structure (1) as claimed in one of claims 1 to 3, in which the opening (4) of the retaining element (3) is of an elliptical design for obliquely arranging a cross-sectionally round catalyst support structure (1) in it.

5. The metallic catalyst support structure (1) as claimed in one of the preceding claims, in which the opening (4) of the retaining element (3) has at its rim, at least in subregions, a collar (5) for fastening the catalyst support structure (1).

6. The metallic catalyst support structure (1) as claimed in claim 4, the elliptical opening (17) having on its narrow sides in each case a flanged subregion (5), the two subregions preferably being flanged towards different sides of the retaining element (3) at an obtuse angle and designed in such a way that they bear against an obliquely inserted catalyst support structure (1).

7. The metallic catalyst support structure (1) as claimed in one of claims 1 to 6, which is designed as a honeycomb structure which can be flowed through axially.

8. The metallic catalyst support structure (1) as claimed in one of the preceding claims, essentially constructed from at least partially structured layers of sheet metal (15), which are wound, laminated and/or intertwisted with one another, with the result that they form channels (14) which can be flowed through by exhaust gas, the layers of sheet metal (15) preferably being coated with catalytically active material, at least in subregions, before the winding, laminating or intertwisting.

9. A method for producing a catalyst support structure (1) ready to be installed into an exhaust pipe casing (6) having the features as claimed in one of claims 1 to 8, in which method, after completion of the actual catalyst support structure (1) in a production device, said support structure is passed directly from the production device into an opening (4) of an approximately plate-shaped retaining element (3) and the retaining element (3) is fastened directly on the outer surface of the catalyst support structure (1), not having a jacket tube, on a flanging or a collar (5) in the region of the opening (4), it preferably being welded on (13) or positively connected.

10. The method as claimed in claim 9, in which the catalyst support structure (1) is laminated, wound and/or twisted in the production device from at least partially structured layers of sheet metal (15) coated with ceramic material and/or catalytically active material.

11. A muffler casing (6) for the exhaust gas system of a small engine with a catalyst support structure (1) and with an inflow chamber (10) and an outflow chamber (11), which are separated from one another by a dividing wall (3), the dividing wall (3) being designed as a retaining element (3) for a metallic catalyst support structure (1), **characterized in that** the catalyst support structure (1) is designed without jacket tube and that said catalyst support structure (1) is inserted obliquely into an opening (4) in the approximately plat-like retaining element (3), the opening having a flanging or a collar (5), which surrounds only part of the jacket surface of the catalyst support structure (1) and is fastened directly on the catalyst support structure (1).

12. The muffler casing as claimed in claim 11, the opening in the dividing wall (3) being elliptical and having in the region of its narrow sides a flanged rim (5), which is connected directly to the catalyst support structure (1) in technical joining terms, in particular welded (13).

13. The muffler casing (6) as claimed in claim 11 or 12, the catalyst support structure (1) being installed in such a way that the exhaust gas is repeatedly deflected in the muffler casing (6).

14. The muffler casing (6) as claimed in one of claims 11 to 13, the catalyst support structure (1) being supported on one or both sides of the muffler casing (6).

## Revendications

1. Corps support de catalyseur métallique (1) destiné à l'épuration de gaz d'échappement, notamment d'un petit moteur, avec un élément de retenue (3) avec un axe longitudinal (2) et une multiplicité de trajectoires d'écoulement (14) dans son intérieur, le corps support de catalyseur métallique (1) étant adapté pour le montage dans un carter de conduite de gaz d'échappement (6), le corps support de catalyseur (1) étant retenu dans au moins un élément de retenue (3) avec une ouverture (4), l'élément de retenue (3) pouvant être fixé dans le carter de conduite de gaz d'échappement (6) et tenant ensemble de manière indéformable le corps support de catalyseur (1) et/ou le supportant sensiblement tout seul, **caractérisé en ce que** le corps support de catalyseur (1) ne présente pas de tube d'enveloppe, que l'au moins un élément de retenue (3) est réalisé sensiblement en forme de plaque et l'ouverture (4) a une saillie ou une collerette (5) qui n'entoure qu'une partie de la surface d'enveloppe du corps support de catalyseur (1) et qui est fixée directement sur le corps support de catalyseur (1).

2. Corps support de catalyseur métallique (1) selon la revendication 1, dans quel cas le carter de conduite de gaz d'échappement (6), notamment un carter de silencieux, a une chambre d'affluence (10) pour le gaz d'échappement devant être épuré et une chambre d'effluence (11) pour le gaz d'échappement épuré et dans le cas duquel l'élément de retenue (3) peut être relié au carter de conduite de gaz d'échappement (6) de telle manière qu'une première partie du corps support de catalyseur (1) est tournée vers la chambre d'affluence (10) et une deuxième partie du corps support de catalyseur (1) est tournée vers la chambre d'effluence (11), cette dernière étant séparée sensiblement de manière étanche de la chambre d'affluence (10), de sorte que le gaz d'échappement puisse couler à travers le corps support de catalyseur (1) à partir de la chambre d'affluence (10) dans la chambre d'effluence (11).

3. Corps support de catalyseur métallique (1) selon la revendication 1 ou 2 dans le cas duquel l'élément de retenue (3) est une plaque sensiblement plane, le corps support de catalyseur (1) faisant saillie des deux cotés de la plaque avec la même extension.

4. Corps support de catalyseur métallique (1) selon l'une des revendications 1 à 3, dans le cas duquel l'ouverture (4) de l'élément de retenue (3) est réalisé en forme d'ellipse pour l'agencement oblique là dedans d'un corps support de catalyseur (1) ayant une section circulaire.

5. Corps support de catalyseur métallique (1) selon l'une des revendications précédentes, dans le cas duquel l'ouverture (4) de l'élément de retenue (3) présente à son bord au moins dans des zones partielles une collerette (5) pour la fixation du corps support de catalyseur (1).

6. Corps support de catalyseur métallique (1) selon la revendication 4, dans quel cas l'ouverture en forme d'ellipse (17) présente au niveau de ses cotés étroits respectivement une zone partielle bridée (5), les deux zones partielles étant de préférence bridées vers de différents cotés de l'élément de retenue (3) en un angle obtus et étant formées de telle manière qu'elles s'appliquent contre un corps support de catalyseur (1) introduit obliquement.

7. Corps support de catalyseur métallique (1) selon l'une des revendications 1 à 6, qui est réalisé en tant que corps en nids d'abeilles pouvant être traversé.

8. Corps support de catalyseur métallique (1) selon l'une des revendications précédentes, sensiblement constitué de couches de tôles (15) au moins partiellement structurées, qui sont enroulées, empilées et/ou entre-enroulées de sorte qu'elles forment des canaux (14) pouvant être traversés par des gaz d'échappement, dans quel cas de préférence avant l'enroulement, l'empilage, respectivement l'entre-enroulement, les couches de tôles (15) sont, au moins dans des zones partielles, revêtues de matériau à effet catalytique.

9. Procédé destiné à la fabrication d'un corps support de catalyseur (1) prêt à être monté dans un carter de conduite de gaz d'échappement (6) et ayant les caractéristiques selon l'une des revendications 1 à 8, dans le cas duquel après l'achèvement du corps support de catalyseur (1) en soi dans un dispositif de fabrication celui-ci est directement guidé du dispositif de fabrication dans une ouverture (4) d'un élément de retenue (3) ayant approximativement la forme d'une plaque et l'élément de retenue (3) est directement fixé sur la surface extérieure du corps support de catalyseur (1) ne présentant pas de tube d'enveloppe, dans la zone de l'ouverture (4) sur une saillie ou une collerette (5), de préférence soudé (13) ou lié par coopération de formes.

10. Procédé selon la revendication 9, dans le cas duquel le corps support de catalyseur (1) est empilé, enroulé et/ou entre-enroulé dans le dispositif de fabrication à partir de couches de tôles (15) au moins partiellement structurées, revêtues de matériau céramique et/ou de matériau à effet catalytique.

11. Carter de silencieux (6) pour le système de gaz d'échappement d'un petit moteur avec un corps support de catalyseur (1) et avec une chambre d'affluence (10) et une chambre d'effluence (11), qui sont séparées l'une de l'autre par une paroi de séparation (3), la paroi de séparation (3) étant réalisée en tant qu'élément de retenue (3) pour un corps support de catalyseur métallique (1), **caractérisé en ce que** le corps support de catalyseur (1) est réalisé sans tube d'enveloppe et est monté obliquement dans une ouverture (4) dans l'élément de retenue (3) approximativement en forme de plaque, l'ouverture présentant une saillie ou une collerette (5) qui n'entoure qu'une partie de la surface d'enveloppe du corps support de catalyseur (1) et est directement fixée sur le corps support de catalyseur (1).

12. Carter de silencieux selon la revendication 11, dans quel cas l'ouverture dans la paroi de séparation (3) est elliptique et présente dans la zone de ses cotés étroits un bord bridé (5) qui par technique de jointoiement est relié directement au corps support de catalyseur (1), notamment soudé (13).

13. Carter de silencieux (6) selon la revendication 11 ou 12, dans quel cas le corps support de catalyseur (1) est monté de telle manière que les gaz d'échappement dans le carter de silencieux (6) est dévié à plusieurs reprises.

14. Carter de silencieux (6) selon l'une des revendications 11 à 13, dans quel cas le corps support de catalyseur (1) est supporté sur un coté ou sur deux cotés sur le carter de silencieux (6).
